# EUROPÄISCHE PATENTSCHRIFT

(11) **EP 1 678 456 B1**
(45) Veröffentlichungstag und Bekanntmachung des Hinweises auf die Patenterteilung: **01.04.2009**
(21) Anmeldenummer: 04765179.9
(22) Anmeldetag: 14.09.2004
(51) Int. Cl.: F28F 9/00

(54) **WÄRMEÜBERTRAGERMODUL FÜR EIN KRAFTFAHRZEUG**
HEAT EXCHANGER MODULE FOR A MOTOR VEHICLE
MODULE CALOPORTEUR POUR VEHICULE A MOTEUR

(30) Priorität: 22.09.2003 DE 10344219
(43) Veröffentlichungstag der Anmeldung: 12.07.2006
(73) Patentinhaber: Behr GmbH & Co. KG, 70469 Stuttgart (DE)
(72) Erfinder: HASSDENTEUFEL, Klaus, Dipl.- Ing., 70839 Gerlingen (DE); KURZ, Volker, 70499 Stuttgart (DE); NGUYEN, Chi-Duc, 73547 Lorch-Waldhausen (DE); SCHWEIDLER, Dieter, 71665 Vaihingen (DE); SPIETH, Michael, 72810 Gomaringen (DE)
(74) Vertreter: Mantel, Berthold Friedrich
(86) Internationale Anmeldenummer: PCT/EP2004/010265
(87) Internationale Veröffentlichungsnummer: WO 2005/033608

(56) Entgegenhaltungen:
- EP-A- 1 297 979
- FR-A- 2 833 691
- GB-A- 2 373 571
- US-A- 5 558 310
- PATENT ABSTRACTS OF JAPAN Bd. 2002, Nr. 10, 10. Oktober 2002 (2002-10-10) & JP 2002 168584 A (TOYO RADIATOR CO LTD), 14. Juni 2002 (2002-06-14)
- BAUER D: "MODULTECHNIK IN DER MOTORKUEHLUNG" ATZ AUTOMOBILTECHNISCHE ZEITSCHRIFT, FRANCKH'SCHE VERLAGSHANDLUNG. STUTTGART, DE, Bd. 95, Nr. 9, 1. September 1993 (1993-09-01), Seiten 1-3, XP000390502 ISSN: 0001-2785

## Beschreibung

Die Erfindung betrifft ein Wärmeübertragermodul für ein Kraftfahrzeug nach dem Oberbegriff des Patentanspruches 1, bekannt durch die DE-A 197 31 999.

Wärmeübertrager für Kraftfahrzeuge, insbesondere solche, die im Motorraum des Kraftfahrzeuges angeordnet sind, wie Kühlmittel/Luftkühler, Kältemittelkondensatoren, Ladeluftkühler oder Ölkühler, werden vielfach zu Wärmeübertragermodulen, so genannten Kühlmodulen zusammengefasst und als vormontierte Einheit ins Fahrzeug eingesetzt und dort befestigt. Zur Befestigung eines solchen Kühlmoduls dienen so genannte Modulträger, die meistens mehrteilig ausgebildet, einerseits mit dem Wärmeübertragermodul verbunden und andererseits im Fahrzeug abgestützt sind.

Durch die EP-A 1 213 554 wurde ein Modulträger für ein Kühlmodul bekannt, welches aus einem Kühlmittel/Luftkühler sowie einem Kältemittelkondensato r besteht. Der Modulträger ist als U-förmiger Rahmen ausgebildet, in welchen die Wärmeübertrager eingeschoben werden und der anschließend durch eine Quertraverse zu einem geschlossenen Tragrahmen vervollständig wird. Nachteilig bei dieser Bauweise ist, dass der Tragrahmen an die Maße der Wärmeübertrager angepasst werden muss und daher nicht für Wärmeübertrager mit abweichenden Abmessungen verwendbar ist.

In der DE-A 197 31 999 wurde ein Modulträger vorgeschlagen, der aus zwei schalenartigen Kunststoffspritzteilen besteht, die jeweils eine sehr verzweigte geometrische Struktur aufweisen und einen Wasserkühler und einen Klimakondensator zwischen sich aufnehmen. Beide Wärmeübertrager sind durch zusätzliche Befestigungsmittel, nämlich selbstgewindeschneidende Schrauben an den Modulträgern befestigt. Darüber hinaus weisen die einzelnen Wärmeübertrager zusätzliche Haltemittel in Form von Tragzapfen und Tragstegen auf, damit sie formschlüssig in den Modulträgern gehalten werden können. Diese Bauweise von Modulträgern ist somit sehr aufwendig, unter anderem wegen der komplizierten Kunststoffform für die Modulträger und der gegenseitigen Anpassung von Wärmeübertragern und Modulträgern.

In der FR-A-2 833 691 wurden Modulträger offenbart, die als Stülpkästen in der Form der Sammelkästen ausgebildet sind und diese formschlüssig umgreifen.

Es ist Aufgabe der vorliegenden Erfindung, ein Wärmeübertragermodul der eingangs genannten Art hinsichtlich seiner Formgebung und seiner Fixierung zwischen Wärmeübertragern und Modulträgern einfacher und ohne zusätzliche Befestigungsmittel zu gestalten, um damit auch die Herstellungskosten für das gesamte Wärmeübertragermodul zu senken.

Die Lösung dieser Aufgabe ergibt sich aus den Merkmalen des Patentanspruches 1. Erfindungsgemäß ist vorgesehen, dass der mindestens eine Wärmeübertrager zwei Sammelkästen mit zwei Längs-, einer Seiten- sowie zwei Stirnflächen aufweist und dass die Modulträger als Stülpkästen in der Form der Sammelkästen ausgebildet sind, deren Längs-, Seiten- und Stirnflächen formschlüssig umgreifen und an den Stirnflächen durch Rasthaken und/oder Schnapphaken gesichert sind.

In der dritten Achsrichtung werden die Stülpkästen gegenüber den Sammelkästen vorzugsweise durch Rast- bzw. Schnapphaken gesichert. Damit wird der Vorteil erreicht, dass die Modulträger einfach gestaltet, mit niedrigen Kosten herstellbar und ohne zusätzliche Befestigungsmittel, sondern nur durch das Überstülpen fixierbar sind. Das gesamte Wärmeübertragermodul kann dann mit den fixierten Modulträgern im Fahrzeug befestigt werden.

Nach einer vorteilhaften Ausgestaltung der Erfindung sind an den Stirnflächen der Modulträger, also oben und unten Befestigungsmittel in Form von Befestigungszapfen und/oder Befestigungsöffnungen vorgesehen, wobei diese Befestigungsmittel einstückig mit den Kunststoffmodulträgern ausgebildet sind. Das gesamte Wärmeübertrager- bzw. Kühlmodul ist somit an vier Punkten im Fahrzeug abgestützt. Dabei erfolgt die Montage vorzugsweise in senkrechter Richtung, d. h. von oben nach unten, wobei zunächst die Tragzapfen in entsprechende fahrzeugseitige Lager, z. B. Gummibuchsen eingeführt werden. In die oberen Befestigungsöffnungen an den Modulträgern greifen fahrzeugseitig, z. B. an einer Quertraverse befestigte Zapfen ein. Als Vorteil ergibt sich somit eine einfache und schnelle Montage des Wärmeübertragermoduls.

In weiterer vorteilhafter Ausgestaltung der Erfindung sind an den Längsflächen, also den senkrecht verlaufenden Flächen Befestigungsmittel zur Halterung von Zusatzteilen wie z. B. einer Lüfterzarge oder eines Ladeluftkühlers angeordnet, d. h. angespritzt. Die Zusatzteile können somit auch einfach montiert, z. B. eingehängt werden.

Nach einer besonders vorteilhaften Ausgestaltung der Erfindung ist der Wärmeübertrager als Ganzmetall- bzw. als Ganzaluminium-Wärmeübertrager hergestellt. Insbesondere ist dies ein Kühlmittelkühler, der "in einem Schuss" komplett gelötet wird. Dieser Kühler weist kastenförmige, aus Aluminiumblech hergestellte Kühlmittelkästen auf, wobei deren Stirnflächen durch verlängerte Seitenteile des Kühlers gebildet werden. Das U-Profil des Kühlmittelkastens, insbesondere dessen Seitenfläche steht über die Stirnfläche hinaus und bildet somit eine Anschlagfläche für die Rast- bzw. Schnapphaken der Modulträger. Vorteilhaft hierbei ist, dass keine zusätzlichen Befestigungsmittel, d. h. konstruktive Veränderungen an den Sammelkästen des Ganzaluminiumkühlers vorgenommen werden müssen. Vielmehr werden die Modulträger nur über die Kühlmittelkästen gestülpt und fixieren sich dabei von selbst.

In weiterer vorteilhafter Ausgestaltung der Erfindung weisen die Modulträger Aussparungen an den Stellen auf, wo an den Sammelkästen Stutzen für das Kühlmittel oder Öl eines integrierten Ölkühlers vorgesehen sind. Der Formschluss zwischen Modulträger und Kühlmittelkästen wird dadurch nicht beeinträchtigt.

Nach einer weitern vorteilhaften Ausgestaltung der Erfindung ist mit dem Kühlmittelkühler ein Kältemittelkondensator integriert, sodass beide Wärmeübertrager einen einheitlichen, in einem Schuss gelöteten Block bilden. Derartige Wärmeübertragereinheiten wurden unter der eingetragenen Marke "Monoblock" der Anmelderin bekannt. Vorteilhaft hierbei ist, dass der Kühler den Kondensator mitträgt, selbst von den Modulträgern gehalten und im Fahrzeug abgestützt wird.

Die erfindungsgemäße Bauweise mit "seitlichen" Modulträgern ist nicht auf Querstromkühler mit seitlich angeordneten Kühlmittelkästen beschränkt, sondern auch auf so genannte Fallstromkühler mit oben und unten angeordneten Sammelkästen anwendbar, d. h. das gesamte Wärmeübertragermodul kann um 90 Grad geschwenkt werden. Zweckmäßigerweise wird man hierbei die Lage der Befestigungsmittel ebenfalls um 90 Grad versetzen.

Ein Ausführungsbeispiel der Erfindung ist in der Zeichnung dargestellt und wird im Folgenden näher beschrieben. Es zeigen
- Fig. 1: einen Kühlmittelkühler mit integriertem Kältemittelkondensator sowie in Explosivdarstellung seitliche Modulträger,
- Fig. 2: den Kühlmittelkühler gemäß Fig. 1 mit montierten Modulträgern,
- Fig. 3: Rasthaken an der unteren Stirnfläche eines Modulträgers,
- Fig. 4: Schnapphaken an der oberen Stirnfläche eines Modulträgers,
- Fig. 5: die Schnapphaken in montiertem Zustand mit dem Kühlmittelkühler und
- Fig. 6: die Rasthaken in montiertem Zustand mit dem Kühlmittelkühler.

**Fig. 1** zeigt eine luftgekühlte Wärmeübertragereinheit 1, welche aus einem vorderen Kühlmittelkühler 2 und einem hinteren, größtenteils verdeckten Kältemittelkondensator 3 besteht. Die Wärmeübertragereinheit 1 ist in Ganzaluminiumbauweise hergestellt und in einem Schuss gelötet; sie ist unter der eingetragenen Marke "Monoblock" der Anmelderin bekannt sowie in der DE-A 195 43 986 oder der DE-A 197 22 097 beschrieben. Der Kühlmittelkühler 2 weist zwei kastenförmig ausgebildete Kühlmittelkästen 4, 5 auf, welche durch je ein U-förmiges Aluminiumprofil mit Längsflächen 4a, 5a und Seitenflächen 4b, 5b gebildet und durch Stirnflächen 4c, 5c abgeschlossen werden. Die Stirnflächen 4c, 5c sind etwas nach innen zurückgesetzt und werden durch Verlängerungen eines Seitenteiles 6 gebildet, welches in die U-Profile 4a, 4b, 5a, 5b eingreift. An den Kühlmittelkästen 4, 5 sind Ein- und Austrittsstutzen 7, 8 für ein Kühlmittel sowie Anschlüsse 9, 10 für einen nicht dargestellten, im Sammelkasten 5 angeordneten Ölkühler vorgesehen. Seitlich von beiden Kühlmittelkästen 4, 5 sind Modulträger 11, 12 in Explosivdarstellung, d. h. in nicht montiertem Zustand gezeigt. Beide Modulträger 11, 12 sind als Kunststoffspritzteile hergestellt und weisen ein kastenförmiges Hohlprofil auf, welches auf das Kastenprofil der Kühlmittelkästen 4, 5 passt. Die Modulträger 11, 12 weisen Aussparungen 11a, 12a, 12b auf, welche nach der Montage von den Stutzen 7, 8, 9, 10 durchsetzt werden.

**Fig. 2** zeigt das Kühlmodul 1 bzw. den Kühlmittelkühler 2 mit den Modulträgern 11, 12 in montiertem Zustand. Die Modulträger 11, 12, die aufgrund ihres kastenförmigen Hohlprofils als so genannte Stülpkästen ausgebildet sind, nehmen die in Fig. 1 dargestellten Kühlmittelkästen 4, 5 weitestgehend in sich auf und bilden mit diesen einen Formschluss in Richtung der X- und der Z-Achse, wobei die Achsen X, Y, Z auf der Stirnfläche des Kühlmittelkühlers 2 dargestellt sind. Die Modulträger 11, 12 sind also lediglich in Richtung der Y-Achse, d. h. jeweils in einer Richtung nicht durch diesen Formschluss fixiert, was durch hier nicht dargestellte, später erläuterte Rast- und Schnapphaken geschieht. Die Modulträger 11, 12 umschließen die Sammelkästen 4, 5 mit Ausnahme der bereits erwähnten Aussparungen 11a, 12a, 12b, welche von den erwähnten Stutzen bzw. Anschlüssen 7, 8, 9, 10 durchsetzt werden. An den jeweiligen Stirnflächen bzw. Schmalseiten der Modulträger 11, 12 sind Befestigungselemente angeordnet, die auf der Unterseite des Kühlmittelkühlers 2 als Tragzapfen 13, 14 und an der Oberseite als Befestigungsöffnungen 15, 16 ausgebildet sind. Ferner weisen die Modulträger 11, 12 auf ihrer in der Zeichenebenen liegenden Seite Befestigungselemente 17, 18, 19, 20 auf, die als nach oben oder unten weisende Haken zur Aufnahme von Zusatzteilen wie z. B. einer nicht dargestellten Lüfterzarge ausgebildet sind. In ähnlicher Weise können auf der Rückseite weitere Befestigungselemente an die Modulträger 11, 12 angespritzt sein.

**Fig. 3** zeigt einen unteren Ausschnitt eines der beiden Modulträger 11 (12) mit Blick auf dessen untere Stirnwand 21 mit innerer Stirnfläche 21 a, aus welcher zwei keilförmig ausgebildete Rasthaken 22 ausgeformt sind. Auf der Unterseite der Stirnwand 21 befindet sich der Tragzapfen 13 zur fahrzeugseitigen Befestigung.

**Fig. 4** zeigt einen oberen Ausschnitt eines der beiden Modulträger 11 (12) mit Blick auf dessen obere Stirnwand 23 mit innerer Stirnfläche 23a, aus welcher zwei Schnapphaken 24 an einer elastischen Zunge 25 hervorstehen. Auf der Außenseite der Stirnwand 23 sind am Modulträger 11 (12) die Befestigungsöffnung 15 und das hakenförmige Befestigungselement 17 angeordnet, d. h. einstückig mit dem Modulträger 11 verbunden.

**Fig. 5** zeigt die in Fig. 4 dargestellte elastische Zunge 25 mit einem (sichtbaren) Schnapphaken 24, wobei die Zunge 25 aus der Stirnwand 23 ausgeformt ist, sodass sie nachgiebig wie eine einseitig eingespannte Blattfeder wirkt. Der Modulträger liegt an der Seitenfläche 5b (vgl. Fig. 1) des Kühlmittelkastens 5 an, welcher stirnseitig durch die Stirnfläche 5c abgeschlossen wird. Die Stirnfläche 5c ist randseitig, insbesondere im Bereich der Seitenfläche 5b abgewinkelt und bildet einerseits eine Anlagefläche zur Verlötung mit der Seitenfläche 5b und andererseits eine Anschlagfläche 26 für die Rasthaken 24. Bei der Montage wird der Modulträger 12 über den Kühlmittelkasten 5 gestülpt. Bei dieser Stülpbewegung gleiten die Schnapphaken 24 an der Außenkante des Kühlmittelkastens 5 auf, federn nach außen, bis die Schnapphaken 24 die Anschlagfläche 26 hintergreifen und dann einschnappen. Damit ist die Verriegelung bzw. Fixierung des Modulträgers 12 gegenüber dem Kühlmittelkasten 5 bewirkt und sichergestellt. In analoger Weise erfolgt die Fixierung des Modulträgers 11 mit dem Kühlmittelkasten 4.

**Fig. 6** zeigt den unteren Bereich des Modulträgers 12 als Ausschnitt, und zwar mit montiertem Kühlmittelkasten 5. Aus der Stirnwand 21 sind die Rasthaken 22 ausgeformt, die im Gegensatz zu den zuvor erwähnten Schnapphaken 24 starr bzw. unnachgiebig ausgebildet sind. Die Stirnfläche 5c des Kühlmittelkastens 5 ist analog dem Ausführungsbeispiel gemäß Fig. 5 ausgebildet und weist daher ebenso eine Anschlagfläche 26 auf, welche in Verbindung mit den starren Rasthaken 22 eine Verriegelung von Kühlmittelkasten 5 und Modulträger 12 bewirkt. Da die Rasthaken 22 nicht einfedern können, wird der Modulträger 12 bei der Montage schräg zum Kühlmittelkasten 5 angesetzt, zunächst von unten mit den Rasthaken 22 gegen die Stirnfläche 5c und die Anschlagfläche 26 geführt und danach beigeklappt, wobei die auf der gegenüberliegenden Stirnwand 23 angeordneten Schnapphaken 24 einschnappen können. Beide Modulträger 11, 12 sind bezüglich der Rast- und Schnapphaken 22, 24 gleich ausgebildet und werden somit in gleicher Weise montiert.

Wie bereits oben erwähnt, liegt es auch im Bereich der Erfindung, das oben beschriebene Wärmeübertragermodul mit seitlich angeordneten Sammelkästen und Modulträgern um 90 Grad um die X-Achse (vgl. Fig. 2) zu drehen, sodass man einen Fallstromkühler mit oben und unten angeordneten Sammelkästen und Modulträgern erhält. Dabei sind die o. e. Befestigungszapfen 13, 14 vorzugsweise am unteren Modulträger und die Befestigungsöffnungen 15, 16 entsprechend am oberen Modulträger anzubringen. In analoger Weise sind die Befestigungselemente 17, 18, 19, 20 zu drehen und zu versetzen, damit die Zusatzteile oder -aggregate eingehängt werden können.

## Patentansprüche

1. Wärmeübertragermodul (1) für ein Kraftfahrzeug, bestehend aus mindestens einem Wärmeübertrager (2), vorzugsweise einem Kühlmittelkühler, sowie aus seitlich angeordneten, das Wärmeübertragermodul (1) haltenden und am Fahrzeug abstützenden Modulträgern (11, 12) aus Kunststoff, wobei der mindestens eine Wärmeübertrager (2) zwei Sammelkästen (4, 5) mit zwei Längs-, einer Seiten- sowie zwei Stirnflächen (4a, 4b, 4c; 5a, 5b, 5c) aufweist und die Modulträger als Stülpkästen (11, 12) in der Form der Sammelkästen (4, 5) ausgebildet sind und deren Längs-, Seiten- und Stimflächen (4a, 4b, 4c; 5a, 5b, 5c) formschlüssig umgreifen **dadurch gekennzeichnet, dass** die Modulträger an den Stirnflächen (4c, 5c) durch Rasthaken und/oder Schnapphaken gesichert sind.

2. Wärmeübertragermodul nach Anspruch 1, **dadurch gekennzeichnet, dass** die Modulträger (11, 12) Befestigungszapfen (13, 14) an ihren unteren Stirnflächen aufweisen.

3. Wärmeübertragermodul nach Anspruch 1 oder 2, **dadurch gekennzeichnet, dass** die Modulträger (11, 12) Befestigungsöffnungen (15, 16) an ihren oberen Stirnflächen aufweisen.

4. Wärmeübertragermodul nach Anspruch 1, 2 oder 3, **dadurch gekennzeichnet, dass** die Modulträger (11, 12) an ihren Längsflächen Befestigungsmittel (17, 18, 19, 20) zur Aufnahme von Zusatzteilen, insbesondere einer Lüfterzarge aufweisen.

5. Wärmeübertragermodul nach einem der Ansprüche 1 bis 4, **dadurch gekennzeichnet, dass** der mindestens eine Wärmeübertrager als Ganzmetall-, insbesondere Ganzaluminium-Wärmeübertrager (2) ausgebildet ist.

6. Wärmeübertragermodul nach Anspruch 5, **dadurch gekennzeichnet, dass** die Seitenflächen (4b, 5b) der Sammelkästen (4, 5) über die Stirnflächen (4c, 5c) vorstehen und Anschlagflächen (26) für die Rasthaken (22) und/oder die Schnapphaken (24) bilden.

7. Wärmeübertragermodul nach Anspruch 6, **dadurch gekennzeichnet, dass** die Schnapphaken (24) bei der Montage der Modulträger (11, 12) an den Stirnkanten der Sammelkästen (4, 5) aufgleiten, einfedern und anschließend zur Fixierung einrasten.

8. Wärmeübertragermodul nach Anspruch 5, 6 oder 7, **dadurch gekennzeichnet, dass** die Sammelkästen (4, 5) Stutzen (7, 8, 9, 10) für mindestens ein Wärmeübertragermedium und die Modulträger (11, 12) die Stutzen (7, 8, 9, 10) umfassende Aussparungen (11a, 12a, 12b) aufweisen.

9. Wärmeübertragermodul nach Anspruch 5, 6, 7 oder 8, **dadurch gekennzeichnet, dass** der Kühlmittelkühler (2) und ein Kältemittelkondensator (3) als integrierter Wärmeübertragerblock (1) ausgebildet, insbesondere in einem Schuss gelötet sind.

## Claims

1. Heat exchanger module (1) for a motor vehicle, comprising at least one heat exchanger (2), preferably a coolant cooler, and laterally arranged module supports (11, 12) made of plastic, which hold the heat exchanger module (1) and support it on the vehicle, wherein the at least one heat exchanger (2) comprises two receptacles (4, 5) with two longitudinal faces, one side face and two end faces (4a, 4b, 4c; 5a, 5b, 5c) and the module supports are designed as slip-on boxes (11, 12) in the shape of the receptacles (4, 5) and positively surround the longitudinal, side and end faces (4a, 4b, 4c; 5a, 5b, 5c) thereof, **characterised in that** the module supports are secured to the end faces (4c, 5c) by locking hooks and/or snap-in hooks.

2. Heat exchanger module according to claim 1, **characterised in that** the module supports (11, 12) comprise fastening pins (13, 14) at their lower end faces.

3. Heat exchanger module according to claim 1 or 2, **characterised in that** the module supports (11, 12) comprise fastening openings (15, 16) on their upper end faces.

4. Heat exchanger module according to claim 1, 2 or 3, **characterised in that** the module supports (11, 12) comprise fastening means (17, 18, 19, 20) on their longitudinal faces for receiving additional parts, in particular a fan cowling.

5. Heat exchanger module according to any of claims 1 to 4, **characterised in that** the at least one heat exchanger is designed as an all-metal, in particular all-aluminium, heat exchanger (2).

6. Heat exchanger module according to claim 5, **characterised in that** the side faces (4b, 5b) of the receptacles (4, 5) project beyond the end faces (4c, 5c) and form stop faces (26) for the locking hooks (22) and/or the snap-in hooks (24).

7. Heat exchanger module according to claim 6, **characterised in that,** during the mounting of the module supports (11, 12), the snap-in hooks (24) slide up along the end edges of the receptacles (4, 5), are deflected and then engage for fixing.

8. Heat exchanger module according to claim 5, 6 or 7, **characterised in that** the receptacles (4, 5) comprise necks (7, 8, 9, 10) for at least one heat exchanger medium, and **in that** the module supports (11, 12) comprise recesses (11a, 12a, 12b) which surround the necks (7, 8, 9, 10).

9. Heat exchanger module according to claim 5, 6, 7 or 8, **characterised in that** the coolant cooler (2) and a refrigerant condenser (3) are designed as an integrated heat exchanger block (1) and are in particular soldered in one operation.

## Revendications

1. Module (1) d'un échangeur de chaleur, pour un véhicule automobile, se composant d'au moins un échangeur de chaleur (2), de préférence d'un radiateur à liquide de refroidissement, ainsi que de supports de module (11, 12) en matière plastique, disposés latéralement, fixant le module (1) de l'échangeur de chaleur et s'appuyant sur le véhicule, où l'échangeur de chaleur (2) au moins au nombre de un présente deux bacs collecteurs (4, 5) comportant deux surfaces longitudinales, une surface latérale ainsi que deux surfaces frontales (4a, 4b, 4c ; 5a, 5b, 5c), et les supports du module, en tant que boîtes à recouvrement (11, 12), sont configurés dans la forme des bacs collecteurs (4, 5) et entourent, par complémentarité de forme, les surfaces longitudinales, latérales et frontales (4a, 4b, 4c ; 5a, 5b, 5c) desdits bacs collecteurs,
**caractérisé en ce que** les supports du module sont fixés, sur les surfaces frontales (4c, 5c), par des crochets de crantage et / ou par des crochets encliquetables.

2. Module d'échangeur de chaleur selon la revendication 1, **caractérisé en ce que** les supports (11, 12) du module présentent, sur leurs surfaces frontales, des tourillons de fixation (13, 14).

3. Module d'échangeur de chaleur selon la revendication 1 ou 2, **caractérisé en ce que** les supports (11, 12) du module présentent, sur leurs faces frontales supérieures, des ouvertures de fixation (15, 16).

4. Module d'échangeur de chaleur selon la revendication 1, 2 ou 3, **caractérisé en ce que** les supports (11, 12) du module présentent, sur leurs surfaces longitudinales, des moyens de fixation (17, 18, 19, 20) servant au logement de pièces supplémentaires, en particulier d'un déflecteur de ventilateur.

5. Module d'échangeur de chaleur selon l'une quelconque des revendications 1 à 4, **caractérisé en ce que** l'échangeur de chaleur au moins au nombre de un est configuré comme un échangeur de chaleur (2) tout en métal, en particulier tout en aluminium.

6. Module d'échangeur de chaleur selon la revendication 5, **caractérisé en ce que** les surfaces latérales (4b, 5b) des bacs collecteurs (4, 5) dépassent des surfaces frontales (4c, 5c) et forment des surfaces de butée (26) pour les crochets de crantage (22) et / ou pour les crochets encliquetables (24).

7. Module d'échangeur de chaleur selon la revendication 6, **caractérisé en ce que** les crochets encliquetables (24), lors du montage des supports (11, 12) du module, glissent sur les arêtes frontales des bacs collecteurs (4, 5), s'engagent puis se verrouillent par encliquetage pour la fixation.

8. Module d'échangeur de chaleur selon la revendication 5, 6 ou 7, **caractérisé en ce que** les bacs collecteurs (4, 5) présentent des tubulures (7, 8, 9, 10) pour au moins un milieu en circulation dans l'échangeur de chaleur, les supports (11, 12) du module présentant des évidements (11a, 12a, 12b) comprenant les tubulures (7, 8, 9, 10).

9. Module d'échangeur de chaleur selon la revendication 5, 6, 7 ou 8, **caractérisé en ce que** le radiateur à liquide de refroidissement (2) et un condenseur de fluide frigorigène (3) sont configurés comme un échangeur de chaleur (1) intégré formant un bloc, en particulier brasés en une seule opération d'usinage.
